# EUROPÄISCHE PATENTSCHRIFT

(11) **EP 3 073 072 B1**
(45) Veröffentlichungstag und Bekanntmachung des Hinweises auf die Patenterteilung: **28.02.2018**
(21) Anmeldenummer: 15200650.8
(22) Anmeldetag: 17.12.2015
(51) Int. Cl.: F01L 13/00, F01L 1/18, F01L 1/24, F01L 1/26, F01L 1/053

(54) **MECHANISCH STEUERBARER VENTILTRIEB SOWIE MECHANISCH STEUERBARE VENTILTRIEBANORDNUNG**
MECHANICALLY CONTROLLABLE VALVE DRIVE AND MECHANICALLY CONTROLLABLE VALVE DRIVE ASSEMBLY
COMMANDE DE SOUPAPE À COMMANDE MÉCANIQUE ET SYSTÈME DE COMMANDE DE SOUPAPE POUVANT ÊTRE COMMANDÉ

(30) Priorität: 26.03.2015 DE 102015104633
(43) Veröffentlichungstag der Anmeldung: 28.09.2016
(73) Patentinhaber: Pierburg GmbH, 41460 Neuss (DE)
(72) Erfinder: Kaiser, Roland, 50321 Brühl (DE); Breuer, Dr., Michael, 52152 Simmerath (DE); El-Kassem, Marwan, 40217 Düsseldorf (DE); Grimm, Dr., Karsten, 52064 Aachen (DE)
(74) Vertreter: Patentanwälte ter Smitten Eberlein-Van Hoof Rütten Partnerschaftsgesellschaft mbB

(56) Entgegenhaltungen:
- DE-A1-102011 106 565
- US-A1- 2010 139 590
- US-B1- 6 684 832

## Beschreibung

Die Erfindung betrifft einen mechanisch steuerbarer Ventiltrieb gemäß unabhängiges Anspruchs 1. Ventiltriebe sowie derartige Ventiltriebanordnungen sind aus dem Stand der Technik hinlänglich bekannt. So offenbart beispielsweise die EP 638 706 A1 zur Steuerung bzw. Regelung des Ventilhubes eine in einem Zylinderkopf drehbar gelagerte Exzenterwelle, die auf die Übertragungsanordnung derartig einwirkt, dass auf einfache Weise Ventilhübe zwischen 0 und maximal eingestellt werden können. Durch diese Maßnahme kann der Verbrennungsprozess gut dem jeweiligen Betriebszustand der Brennkraftmaschine angepasst werden. Darüber hinaus ist es aus der DE 10 2004 003 327 A1 bekannt, bei einer Ventiltriebanordnung Verstellorgane vorzusehen, die unabhängig voneinander verstellt werden können mit dem Ziel, einzelne Zylinder für bestimmte Betriebszustände still zu legen. Desweiteren ist aus der EP 1 760 278 A2 ein Ventiltrieb bekannt, der ein Exzenterorgan besitzt, das verschiedene Kurvenverläufe insbesondere für den Teilhub und den Vollhub, aufweist. Ein Nullhub-Kurvenverlauf wird durch das Verstellorgan dabei ebenfalls ermöglicht.

Darüber hinaus ist aus der DE 10 2011 104 548 A1 eine vollvariable Ventiltriebanordnung bekannt, bei der das Verstellorgan, das als Exzenterorgan ausgeführt ist, an der Zwischenhebelanordnung gelagert ist, wodurch eine hohe Steifigkeit und Dynamik gewährleistet sein soll.

Aus der DE 2011 106 565 A1 ist dahingegen eine Ventiltriebanordnung bekannt, bei der das Verstellorgan ein Zahnsegment aufweist, das bezogen auf dessen Drehachse in der Zwischenhebelanordnung exzentrisch ausgebildet ist. Das Zahnsegment ist jedoch drehbar in einer sogenannten Verstellschwinge gelagert.

Diese bekannten Ventiltriebe/Ventiltriebanordnungen weisen jedoch den Nachteil auf, dass eine Verstellung des Ventilhubes über die Exzenterorgankurve sehr genau erfolgen muss. Außerdem ist die Variabilität der Ventilhubeinstellungen bei den bekannten Ventiltriebanordnungen bei einer teilweisen Zylinderabschaltung sehr eingegrenzt, was wiederum zu einem erhöhten Kraftstoffverbrauch und damit auch zu höheren Emissionswerten führt. Hiermit sind eine schnelle Verstellung bei einer Motordrehzahl von beispielsweise 3000U/min innerhalb einer Grundkreisphase der Nockenwelle von maximalem Hub zu minimalem Hub nicht oder nur schwer zu realisieren. Auch fehlt diesen Systemen bei einer derart hohen dynamischen Belastung die nötige Steifigkeit.

Aufgabe der Erfindung ist es daher, einen Ventiltrieb bzw. eine Ventiltriebanordnung zu schaffen, der/die den o.g. Nachteil auf einfache und kostengünstige Weise vermeidet.

Diese Aufgabe wird dadurch gelöst, dass das Zahnsegment fest mit dem Verstellorgan verbunden und einstückig hiermit ausgebildet ist, wobei das Verstellorgan ein exzentrisch angeordnetes, fest hiermit verbundenes Zahnsegment aufweist, wobei die Ventilhubverstelleinrichtung einen Aktuator aufweist, der mit dem Verstellorgan wirkverbunden ist. Auf diese Weise ist es zunächst möglich in der lastfreien Grundkreisphase das Gaswechselventil eines Ventiltriebs an zu steuern. Darüber hinaus wird eine kostengünstige Lösung geschaffen, den Kraftstoffverbrauch und die Emissionswerte eines Verbrennungsmotors durch die Erhöhung der Variabilität eines Gaswechselventils zu senken. Auch wird noch ein Bauteil gegenüber den herkömmlichen Ventiltrieben dadurch eingespart, dass Verstellorgan im Zwischenhebel der Zwischenhebelanordnung gelagert ist.

Dadurch, dass der Aktuator über ein Untersetzungs-Zahnradgetriebe mit dem Verstellorgan verbunden ist, ist eine kleine und kostengünstige Ausführung des Aktuators möglich.

Eine besonders vorteilhafte Ausführungsform wird dadurch geschaffen, dass die Untersetzung zwischen 5/1 und 10/1 beträgt. Hierdurch kann ein kleiner kostengünstiger Aktuator mit geringen Massenträgheiten eingesetzt werden. Zudem wird hierdurch das Problem der Massenträgheiten noch weiter gemindert, da sich die Aktuatordrehzahl vermindern kann. Hierbei ist es insbesondere vorteilhaft, wenn das Zahnradgetriebe aus einem geradverzahnten Stirnradgetriebe und einem Schneckenradgetriebe aufgebaut ist, wobei eine Schneckenradwelle vorgesehen ist, deren Schraubengang mit dem Zahnsegment des Verstellorgans in Eingriff steht. Durch diese Anordnung ist der Aktuator von den Axialkräften an der Zwischenwelle entkoppelt. In einer besonderen Ausführungsform ist die Schneckenradwelle oberhalb und unterhalb des Verstellorgans über Lagermittel gelagert.

In einer besonders vorteilhaften Ausführungsform bestehen die Führungsmittel aus einer Kulisse, auf die das Verstellorgan angreift. Hierzu kann das Verstellorgan mit Ausnahme des exzentrisch angeordneten Zahnsegmentes eine Kreis-, Ellipsen- oder Freiform aufweisen. Eine noch höhere Steifigkeit wird dadurch erreicht, dass das Verstellorgan im Bereich des Zahnsegmentes Gleitorgane aufweist, die sich auf zusätzlichen Führungsmitteln abstützen.

Eine besonders kompakte Ausführungsform wird dadurch ermöglicht, dass der Aktuator über ein Untersetzungs-Zahnradgetriebe mit zwei Verstellorganen verbunden ist, wobei ein erstes Zahnrad des Aktuators mit jeweils einem zweiten Zahnrad der Schneckenradwelle kämmt.

Die Erfindung wird nachfolgend anhand der Zeichnung näher erläutert, hierin zeigen:
Figur 1 eine perspektivische, teilweise geschnittene Darstellung eines erfinderischen Ventiltriebes,
Figur 2 eine Schnittansicht des Ventiltriebes aus Figur 1 in Nullhubstellung,
Figur 3 eine Schnittansicht des Ventiltriebes aus Figur 1 in Vollhubstellung, und
Figur 4 eine perspektivische Darstellung eines Verstellorgans.

Figur 1 zeigt eine Ausführungsform einer erfindungsgemäßen Ventiltriebes 2 eines nicht weiter dargestellten 4-Zylinder-Reihenmotors mit zwei Gaseinlassventilen 4, 6, die einem nicht dargestellten Zylinder zugeordnet sind und in einem Zylindergehäuseteil 8 angeordnet sind. Der Übersichtlichkeit halber sind Gasauslassventile weggelassen worden. Bei der nachfolgenden Beschreibung soll sich also auf eine Gaseinlassseite beschränkt werden, doch auch eine Gasaulassseite kann mit dem erfindungsgemäßen Ventiltrieb betrieben werden. Den Gaseinlassventilen 4, 6 sind auf bekannte Weise Übertragungsanordnungen 10, 12 zugeordnet, wobei die Übertragungsanordnungen 10, 12 im Wesentlichen eine Zwischenhebel- und eine Schlepphebelanordnung 14, 16; 18, 20 aufweisen. Hierbei steht jeweils eine Schlepphebelanordnung 18, 20 mit einem Gaswechselventil 4, 6 in Wirkverbindung. Die Übertragungsanordnungen 10, 12 sind auf bekannte Weise im Zylinderkopf mittels nicht weiter dargestellten Lagermitteln gelagert. Darüber hinaus stehen die Zwischenhebelanordnungen 14, 16, von denen hier die Zwischenhebel 22, 24 dargestellt ist, der Übertragungsanordnungen 10, 12 auf bekannte Weise mit einer Nockenwelle 26 in Wirkverbindung. Außerdem ist jede Zwischenhebelanordnung 14, 16 und damit jede Übertragungsanordnung 10, 12 über Verstellorgane 28 (siehe hierzu Figur 2, 3) einer Ventilhubverstelleinrichtung 30 derart ansteuerbar, dass ein geringerer oder ein höherer Ventilhub oder gar eine Abschaltung (Nullhub) der Gaseinlassventile 4, 6 einstellbar ist. Die Ventilhubverstelleinrichtung 30 besteht im vorliegenden Ausführungsbeispiel hierzu aus einem Aktuator 32, dessen erstes Zahnrad 34 mit jeweils einem zweiten Zahnrad 36, 38 einer Schneckenradwelle 40, 42 kämmt und jeweils ein Untersetzungsgetriebe 44 mit einer Untersetzung von 8/1 bildet. Wie Figuren 2 und 3 deutlich zeigen, kämmen die Schneckenradwellen 40, 42 mit ihren jeweiligen Schraubengängen 46, 48 mit jeweils einem Zahnsegment 50 des Verstellorgans 28 und bilden folglich Schneckenradgetriebe 52 aus. Das Zahnsegment 50 ist fest, d. h. nicht drehbar, mit dem Verstellorgan 28 verbunden. Verstellorgan 28 und Zahnsegment 50 können also auch einstückig ausgebildet sein. Die Schneckenradwellen 40, 42 sind über Lagermittel 54, 56 oberhalb und unterhalb des Verstellorgans 28 in einem Gehäuseteil 60 gelagert. Das Gehäuseteil 60 weist darüber hinaus Kulissen 62 für die Übertragungsanordnungen 10, 12 und zusätzlich Führungsmittel 64 für Gleitorgane 66 (siehe hierzu Figur 4) des Verstellorgans 28 auf. Desweiteren ist in der Figur 1 noch ein Federmittel 68 für die Zwischenhebelanordnung 14 dargestellt.

Figur 2 zeigt nun in einer Schnittansicht die Übertragungsanordnung 10 des Ventiltriebes 4 in einer Nullhubposition, das heißt unabhängig von der Stellung der Nockenwelle 26, die in einer Wirkverbindung mit einem ersten Rollenorgan 70 steht, verharrt das Gaswechselventil 4 im Nullhub. Ein Verlagerung einer Arbeitskurve 72, die wiederum mit einem zweiten Rollenorgan 74 eines Schlepphebels 76 der Schlepphebelanordnung 18 steht, aufgrund einen Eingriffes eines Exzenterorgans 78 der Nockenwelle 26 hat also keine Bewegung des Gaswechselventils 4 zu Folge. Das Verstellorgan 22 ist im vorliegenden Ausführungsbeispiel über seinen kreisförmigen Umfang 80 im Zwischenhebel 22 gelagert und besitzt ein exzentrisches Zahnsegment 50, das mit dem Schraubgang 46 der Schneckenradwelle 40 kämmt. Desweiteren dient der kreisförmige Umfang 80 der Führung in der Kulisse 62 des Gehäuseteils 60. Es sollte jedoch deutlich sein, das das Verstellorgan 22 auch auf andere Weise gelagert sein kann und auch einen ellipsenförmigen oder freiförmigen Umfang aufweisen kann.

Figur 3 zeigt nun in einer Schnittansicht die Übertragungsanordnung 10 des Ventiltriebes 2 aus Figur 2 in einer Vollhubposition. Der Aktuator 32 hat das Verstellorgan 28 über das Stirnrad- und Schneckenradgetriebe 44, 52 gegen den Uhrzeigersinn verdreht, so dass in Grundkreisanlage der Nockenwelle 26, die Arbeitskurve 80 in einer anderen Position am zweiten Rollenorgan 74 des Schlepphebels 76 anliegt. Ein Eingriff des Exzenterorgans 78 der Nockenwelle 26 wird eine Vollhub-Auslenkung des Gaswechselventils 4 zur Folge haben. Es sollte deutlich sein, dass auch alle Zwischenpositionen zwischen Nullhub und Vollhub mittels der Ventilhubverstelleinrichtung 30 einstellbar sind.

Figur 4 zeigt in einer perspektivischen Ansicht das Verstellorgan 28 mit den Gleitorganen 66 im Bereich des Zahnsegmentes 50, die sich auf den zusätzlichen Führungsmitteln 64 abstützen können.

## Patentansprüche

1. Mechanisch steuerbarer Ventiltrieb mit mindestens einem Gaswechselventil (4, 6), auf das mindestens eine Übertragungsanordnung (10, 12) mittels einer Stirnfläche angreift, wobei die Übertragungsanordnung (10, 12) im Zylinderkopf (8) mittels Lagermitteln beweglich gelagert ist, wobei die Übertragungsanordnung (10, 12) eine Zwischenhebelanordnung (14, 16) und eine Schlepphebelanordnung (18, 20) aufweist und wobei die Übertragungsanordnung (10, 12) mit einer Ventilhubverstelleinrichtung (30) und einer Nockenwelle (26) in Wirkverbindung steht, wobei Führungsmittel (62) für die Zwischenhebelanordnung (14, 16) vorgesehen sind, wobei die Ventilhubverstelleinrichtung (30) ein drehbares, an einem Zwischenhebel (22, 24) der Zwischenhebelanordnung (14, 16) gelagertes Verstellorgan (28) aufweist, das auf die Übertragungsanordnung (10, 12) entgegen einer Vorspannkraft eines Federorgans (68) einwirkt, derart, dass verschiedene Ventilhubpositionen einstellbar sind, wobei das Verstellorgan (28), bezogen auf dessen Drehachse, ein exzentrisch angeordnetes Zahnsegment (50) aufweist, **dadurch gekennzeichnet, dass** das Zahnsegment (50) fest mit dem Verstellorgan (28) verbunden und einstückig hiermit ausgebildet ist, wobei die Ventilhubverstelleinrichtung (30) einen Aktuator (32) aufweist, der mit dem Verstellorgan (28) wirkverbunden ist.

2. Mechanisch steuerbarer Ventiltrieb nach Anspruch 1, **dadurch gekennzeichnet, dass** der Aktuator (32) über ein Untersetzungs-Zahnradgetriebe (44) mit dem Verstellorgan (28) verbunden ist.

3. Mechanisch steuerbarer Ventiltrieb nach Anspruch 2, **dadurch gekennzeichnet, dass** die Untersetzung zwischen 5/1 und 10/1 beträgt.

4. Mechanisch steuerbarer Ventiltrieb nach Anspruch 2 oder 3, **dadurch gekennzeichnet, dass** das Zahnradgetriebe (44, 52) aus einem geradverzahnten Stirnradgetriebe (44) und einem Schneckenradgetriebe (52) aufgebaut ist, wobei eine Schneckenradwelle (40, 42) vorgesehen ist, deren Schraubengang (46, 48) mit dem Zahnsegment (50) des Verstellorgans (28) in Eingriff steht.

5. Mechanisch steuerbarer Ventiltrieb nach Anspruch 4, **dadurch gekennzeichnet, dass** die Schneckenradwelle (40, 42) oberhalb und unterhalb des Verstellorgans (28) über Lagermittel (54, 56) gelagert ist.

6. Mechanisch steuerbarer Ventiltrieb nach einem der vorhergehenden Ansprüche, **dadurch gekennzeichnet, dass** die Führungsmittel aus einer Kulisse (62) bestehen, auf die das Verstellorgan (28) angreift.

7. Mechanisch steuerbarer Ventiltrieb nach einem der vorhergehenden Ansprüche, **dadurch gekennzeichnet, dass** das Verstellorgan (28) mit Ausnahme des exzentrisch angeordneten Zahnsegmentes (50) eine Kreis-, Ellipsen- oder Freiform aufweist.

8. Mechanisch steuerbarer Ventiltrieb nach einem der vorhergehenden Ansprüche, **dadurch gekennzeichnet, dass** das Verstellorgan (28) im Bereich des Zahnsegmentes (50) Gleitorgane (66) aufweist, die sich auf zusätzlichen Führungsmitteln (64) abstützen.

9. Mechanisch steuerbarer Ventiltrieb nach Anspruche 4 gegebenenfalls in Verbindung mit einem der Ansprüche 5 - 8, **dadurch gekennzeichnet, dass** der Aktuator (32) über Untersetzungs-Zahnradgetriebe (44) mit zwei Verstellorganen (28) verbunden ist, wobei ein erstes Zahnrad (34) des Aktuators (32) mit jeweils einem zweiten Zahnrad (36, 38) der Schneckenradwelle (40, 42) kämmt.

## Claims

1. Mechanically controllable valve drive with at least one gas exchange valve (4, 6) which is engaged by at least one transfer arrangement (10, 12) by an end face, wherein the transfer arrangement (10, 12) is movably supported in the cylinder head (8) by means of bearing means, wherein the transfer device (10, 12) comprises an intermediate lever arrangement (14, 16) and a drag lever arrangement (18, 20), and wherein the transfer arrangement (10, 12) is operatively connected with a valve lift adjustment means (30) and a camshaft (26), wherein guiding means (62) are provided for the intermediate lever arrangement (14, 16), wherein the valve lift adjustment means (30) comprises a turnable adjustment element (28) supported at an intermediate lever (22, 24) of the intermediate lever arrangement (14, 16), which element acts on the transfer arrangement against a pre-tensioning force of a spring element (68) such that various valve lift positions can be set, wherein the adjustment element (28) has a toothed segment (50) arranged eccentrically with respect to the axis of rotation thereof, **characterized in that** the toothed segment is rigidly connected with the adjustment element (28) and is integrally formed therewith, wherein the valve lift adjustment means (30) comprises an actuator (32) operatively connected with the adjustment element (28).

2. Mechanically controllable valve drive of claim 1, **characterized in that** the actuator (32) is connected with the adjustment element (28) via a reduction gearing (44).

3. Mechanically controllable valve drive of claim 2, **characterized in that** the reduction is between 5/1 and 10/1.

4. Mechanically controllable valve drive of claim 2 or 3, **characterized in that** the gearing (44, 52) is composed of a straight-toothed spur gearing (44) and a worm gearing (52), wherein a worm shaft (40, 42) is provided whose screw thread (46, 48) is in engagement with the toothed segment (50) of the adjustment element (28).

5. Mechanically controllable valve drive of claim 4, **characterized in that** the worm shaft (40, 42) is supported above and below the adjustment element (28) by means of bearing means (54, 56).

6. Mechanically controllable valve drive of one of the preceding claims, **characterized in that** the guide means are formed by a coulisse (62) which is engaged by the adjustment element (28).

7. Mechanically controllable valve drive of one of the preceding claims, **characterized in that** the adjustment element (28), except for the eccentrically arranged toothed segment (56), has a circular, elliptic or free shape.

8. Mechanically controllable valve drive of one of the preceding claims, **characterized in that** the adjustment means (28) has sliding elements (66) in the region of the toothed segment (50), which elements bear on additional guide means (64).

9. Mechanically controllable valve drive of claim 4 in combination with one of claims 3 - 8, if applicable, **characterized in that** the actuator (32) is connected with two adjustment elements (28) via reduction gearings (44), wherein a first gear (34) of the actuator (32) respectively meshes with a second gear (36, 38) of the worm shaft (40, 42).

## Revendications

1. Commande de soupape à commande mécanique avec au moins une soupape d'échange des gaz (4, 6) qui est engagée par au moins un ensemble de transmission (10, 12) par une face avant, ledit ensemble de transmission (10, 12) étant supporté de manière mobile dans la culasse (8) par des moyens de support, ledit ensemble de transmission (10, 12) comprenant un ensemble de levier intermédiaire (14, 16) et un ensemble de basculeur (18, 20), et ledit ensemble de transmission (10, 12) étant en liaison active avec un moyen d'ajustement de levée de soupape (30) et un arbre à cames (26), des moyens de guidage (62) étant prévus pour ledit ensemble de levier intermédiaire (14, 16), ledit moyen d'ajustement de levée de soupape (30) comprenant un élément d'ajustement (28) tournant, supporté sur un levier intermédiaire (22, 24) dudit ensemble de levier intermédiaire (14, 16), ledit élément agissant sur ledit ensemble de transmission (10, 12) à l'encontre d'une force de sollicitation d'un élément de ressort (68) de sorte que diverses positions de levée de soupape peuvent être ajustées, ledit élément d'ajustement (28) comprenant un segment denté (50) disposé de manière excentrique par rapport à l'axe de rotation dudit élément, **caractérisée en ce que** ledit segment denté (50) est solidaire dudit élément d'ajustement (28) et est formé d'un seul tenant avec celui-ci, ledit moyen d'ajustement de levée de soupape (30) comprend un actionneur (32) en liaison active avec ledit élément d'ajustement (28).

2. Commande de soupape à commande mécanique selon la revendication 1, **caractérisée en ce que** ledit actionneur (32) est lié avec ledit élément d'ajustement (28) par un engrenage réducteur (44).

3. Commande de soupape à commande mécanique selon la revendication 2, **caractérisée en ce que** le taux de réduction est entre 5/1 et 10/1.

4. Commande de soupape à commande mécanique selon la revendication 2 ou 3, **caractérisée en ce que** ledit engrenage (44, 52) est formé par un engrenage droit à denture droite (44) et une vis sans fin (52), un arbre de vis sans fin (40, 42) étant prévu, dont le filet de vis (46, 48) en engrènement avec ledit segment denté (50) dudit élément d'ajustement (28).

5. Commande de soupape à commande mécanique selon la revendication 4, **caractérisée en ce que** ledit arbre de vis sans fin (40, 42) est supporté au-dessus et au-dessous dudit élément d'ajustement (28) par des moyens de support (54, 56).

6. Commande de soupape à commande mécanique selon l'une quelconque des revendications précédentes, **caractérisée en ce que** les moyens de guidage sont formés par une coulisse (62) engagée par ledit élément d'ajustement (28).

7. Commande de soupape à commande mécanique selon l'une quelconque des revendications précédentes, **caractérisée en ce que** ledit élément d'ajustement (28), à l'exception dudit segment denté (50) disposé excentriquement, présent une forme circulaire, elliptique ou libre.

8. Commande de soupape à commande mécanique selon l'une quelconque des revendications précédentes, **caractérisée en ce que** ledit élément d'ajustement (28) comporte des éléments de glissement (66) dans la région du segment denté (50), qui s'appuient sur des moyens de guidage (64) additionnels.

9. Commande de soupape à commande mécanique selon la revendication 4, le cas échéant en combinaison avec une des revendications 5 - 8, **caractérisée en ce que** ledit actionneur (32) est lié avec deux éléments d'ajustage (28) par des engrenages réducteurs (44), une première roue dentée (34) de l'actionneur (32) étant en engrenage, respectivement, avec une deuxième roue dentée (36, 38) de l'arbre de vis sans fin (40, 42).
